# EUROPÄISCHE PATENTSCHRIFT

(11) **EP 1 855 075 B1**
(45) Veröffentlichungstag und Bekanntmachung des Hinweises auf die Patenterteilung: **16.11.2011**
(21) Anmeldenummer: 07006781.4
(22) Anmeldetag: 31.03.2007
(51) Int. Cl.: F41G 1/38

(54) **Zielfernrohr**
Telescopic sight
Lunette de tir

(30) Priorität: 10.05.2006 AT 8032006
(43) Veröffentlichungstag der Anmeldung: 14.11.2007
(73) Patentinhaber: Swarovski-Optik KG, 6060 Absam (AT)
(72) Erfinder: Murg, Erwin, 6063 Rum (AT); Pernstich, Ludwig, 6063 Rum (AT)
(74) Vertreter: Hofinger, Stephan

(56) Entgegenhaltungen:
- EP-A2- 0 153 740
- WO-A2-2006/060489
- DE-A1- 19 940 118
- US-A- 2 997 916
- US-A- 4 965 439
- US-B1- 6 351 907
- US-B1- 6 691 447

## Beschreibung

Die Erfindung betrifft ein Zielfernrohr mit mindestens einem Hauptrohr und einer Zielmarke mit einer am Hauptrohr angeordneten Zielmarkenverstelleinrichtung zum Justieren der Zielmarke und einer Fokussieroptik mit einer am Hauptrohr angeordneten Fokusverstelleinrichtung zum Fokussieren der Fokussieroptik.

Vor allem bei Zielfernrohren mit hoher Vergrößerung muss die Fokussieroptik auf die Zielentfernung eingestellt bzw. fokussiert werden, um ein scharfes Bild zu erzielen. Ein weiterer Grund für eine entsprechende Fokussieroptik ist das Vermeiden eines Abstands zwischen dem durch das Objektiv erzeugten Bild des Zieles und der Zielmarke, da ein solcher Abstand zur Parallaxe und damit zu einem Zielfehler führen würde. Darüber hinaus benötigt zumindest jedes höherwertige Zielfernrohr eine Zielmarkenverstelleinrichtung zum Justieren der Zielmarke.

Die US 6,351,907 B1 zeigt ein Fernrohr mit einem seitlich am Hauptrohr angebrachten Fokussierknopf sowie weitere davon getrennte Verstellknöpfe. Auch die EP 0 153 740 A2 zeigt ein Zielfernrohr mit drei gesondert ausgebildeten Verstelleinrichtungen, nämlich einen Fokussierknopf und zweier Verstellknöpfe für das Absehen. Ebenfalls ein Zielfernrohr mit drei getrennt angeordneten Verstelleinrichtungen für verschiedene Parameter des Zielfernrohrs ist in der US 6,691,447 B1 offenbart. Ein weiteres Zielfernrohr mit getrennt angeordneten Verstelleinrichtungen für das Absehen ist in der US 2,997,916 A gezeigt.

Die DE 199 40 118 A1 zeigt ein Zielfernrohr mit automatischer Korrektur des Haltepunkts.

Die WO 2006/060489 A2 offenbart ein elektronisches System zum Absehen in einem Fernrohr. Auch in der US 4,965,439 ist ein elektronisches System für ein Zielfernrohr gezeigt.

Beim Stand der Technik ist es bekannt, als Fokusverstelleinrichtung objektivseitige Verstellringe zu verwenden. Darüber hinaus gibt es aber auch Zielfernrohre, bei denen im Bereich des Mittelrohres insgesamt drei Verstelltürme angebracht sind. Zwei davon dienen als Zielmarkenverstelleinrichtung. Der Dritte dient als Fokusverstelleinrichtung.

Der objektivseitige Verstellring als Fokusverstelleinrichtung ist relativ unhandlich zu bedienen. Darüber hinaus bedingt er einen großen Durchmesser des Zielfernrohres im

Objektivbereich und damit auch ein entsprechend hohes Gewicht. Zusätzlich ist eine relativ hohe Montage auf dem Gewehr notwendig.

Die oben genannte Variante mit den drei Verstelltürmen hat zur Folge, dass zumindest die seitlich angebrachten Verstelltürme jeweils nur mit einer der Hände einfach zu bedienen sind. Darüber hinaus stellt diese Variante einen großen Platzverbrauch am Zielfernrohr da. Dies ist vor allem dann problematisch, wenn noch weitere Verstellfunktionen, wie zum Beispiel eine Steuerung der Helligkeit der Zielmarkenbeleuchtung vorgesehen sein soll. Ein weiterer Nachteil dieser Variante ist, dass die an der Fokussieroptik eingestellte Entfernung nicht in der Flucht der Zielfernrohrachse ablesbar ist Insgesamt ergibt sich bei der Variante mit den drei Verstelltürmen ein unruhiges Gesamterscheinungsbild des Zielfernrohrs. Ein weiterer Nachteil ist, dass die zusätzliche Fokussiereinrichtung beim Führen der Waffe hinderlich ist.

Aufgabe der Erfindung ist es, ein gattungsgemäßes Zielfernrohr dahingehend zu verbessern, dass die genannten Nachteile des Standes der Technik vermieden sind.

Dies wird erreicht, indem die Zielmarkenverstelleinrichtung und die Fokusverstelleinrichtung in Form einer integrierten Verstelleinrichtung, vorzugsweise in Form eines integrierten Verstellturms, gemeinsam am Hauptrohr angeordnet sind.

Es ist also vorgesehen, dass die integrierte Verstelleinrichtung sowohl die Zielmarkenverstelleinrichtung als auch die Fokusverstelleinrichtung umfasst. Durch diese integrierte Ausführung der Zielmarkenverstelleinrichtung und der Fokusverstelleinrichtung wird zusätzlicher Platz für zumindest eine weitere Bedienfunktion geschaffen. Darüber hinaus kann die Erfindung in relativ niedriger Bauweise ausgeführt werden, wodurch Behinderungen der Sicht über das Zielfernrohr hinweg weitgehend vermieden sind. Bei entsprechender Auslegung sind die Abmessungen der integrierten Verstelleinrichtung nicht wesentlich größer als die Abmessungen üblicher Zielmarkenverstelleinrichtungen. Durch die geringere Anzahl der von außen zu sehenden Verstelleinrichtungen ergibt sich auch ein insgesamt ruhigeres Erscheinungsbild des Zielfernrohres.

Der Begriff des Hauptrohres bezeichnet allgemein das Gehäuse des Zielfernrohres. Es kann daher jede beliebige äußere Form, wie zum Beispiel einen runden, ovalen, rechteckigen oder anderweitig geformten inneren und/oder äußeren Querschnitt, aufweisen.

Günstigerweise ist die integrierte Verstelleinrichtung in Betriebsstellung des Zielfernrohres oben auf dem Hauptrohr angeordnet, womit eine einfache Bedienung mit der rechten und der linken Hand möglich ist. Darüber hinaus ermöglicht dies auch ein einfaches Ablesen der eingestellten Entfernung, da die integrierte Verstelleinrichtung und die darauf außen angebrachten Skalen in der Flucht mit der Zielfernrohrachse liegen. Insbesondere können die Skalen für die Visierlinie und die Entfernung unmittelbar übereinander und damit bequem gleichzeitig ablesbar angeordnet werden.

Ein weiterer Vorteil einer integrierten Verstelleinrichtung ist, dass bei einer koppelbaren Ausführung der Zielmarkenverstelleinrichtung und der Fokusverstelleinrichtung eine automatische Ballistikkorrektur zumindest innerhalb gewisser Bereiche möglich ist.

In einer bevorzugten Ausführungsvariante ist vorgesehen, dass die in die integrierte Verstelleinrichtung inkludierte Zielmarkenverstelleinrichtung der Höhenverstellung der Zielmarke dient. Die Zielmarkenverstelleinrichtung zur Seitenverstellung der Zielmarke kann dann zum Beispiel als separate Verstelleinrichtung bzw. als separater Verstellturm ausgebildet sein. Es ist aber auch möglich, auch die Seitenverstellung noch zusätzlich in die integrierte Verstelleinrichtung aufzunehmen oder die Höhenverstellung als separaten Verstellturm auszubilden und die Seitenverstellung mittels der integrierten Verstelleinrichtung vorzunehmen.

Weitere Merkmale und Einzelheiten der vorliegenden Erfindung ergeben sich aus der nachfolgenden Figurenbeschreibung. Dabei zeigt:
- Fig. 1.: ein Zielfernrohr gemäß des Standes der Technik mit drei Verstelltürmen,
- Fig. 2: ein erfindungsgemäßes Ausführungsbeispiel eines Zielfernrohres,
- Fig. 3: einen Vertikalschnitt in Längsrichtung durch das Hauptrohr des erfindungsgemäßen Ausführungsbeispiels gemäß Fig. 2 im Bereich der integrierten Verstelleinrichtung und
- Fig. 4: einen Horizontalschnitt entlang der Geraden AB aus Fig. 3.

Sowohl das in Fig. 1 dargestellte Zielfernrohr gemäß des Standes der Technik als auch das in Fig. 2 gezeigte erfindungsgemäße Ausführungsbeispiel weisen ein Hauptrohr 1 mit im Objektivbereich 27 und im Okularbereich 28 vergrößerten Durchmesser auf. Zwischen diesen Bereichen ist das Mittelrohr 29 des Hauptrohres 1 angeordnet. Dieses weist gegenüber den Bereichen 27 und 28 einen geringeren Durchmesser auf. Das Mittelrohr 29 trägt bei beiden Zielfernrohren die hier in Form von Verstelltürmen ausgebildeten Verstelleinrichtungen.

Das in Fig. 1 gezeigte bekannte Fernrohr weist drei Verstelleinrichtungen in Form der Verstelltürme 3, 4 und 5 auf. Dabei handelt es sich um die Fokusverstelleinrichtung 3 sowie um die Höhenverstellung 4 und die Seitenverstellung 5 als Zielmarkenverstelleinrichtungen.

Beim erfindungsgemäßen Ausführungsbeispiel gemäß Fig. 2 sind die Fokusverstelleinrichtung 3 und die Zielmarkenverstelleinrichtung zur Höhenverstellung 4 in Form einer integrierten Verstelleinrichtung 26 ausgeführt. Als von Hand betätigbares drehbares Betätigungselement ist dabei für die Höhenverstellung 4 der Drehknopf 6 und für die Fokusverstelleinrichtung der den Drehknopf 6 umgebende Drehring 7 vorgesehen.

Fig. 3 zeigt einen Vertikalschnitt durch die integrierte Verstelleinrichtung 26 entlang der optischen Achse 2. Sowohl der Drehring 7 als auch der Drehknopf 6 werden von einem gemeinsamen Gehäuse 11 getragen. Letzteres ist drehfest am Außenrohr 1 fixiert. Der Drehknopf 6 der Höhenverstellung 4 greift über eine Rastung 10, vorzugsweise permanent, in eine entsprechende Rastnuten 32 am Gehäuse 11 ein. Durch Drehen des Drehknopfes 6 wird die darin gelagerte und mit dem Drehknopf fest verbundene Spindel 8 bewegt, welche in vertikaler Richtung 24 durch Drehen ein- und ausgeschraubt wird. Die Spindel 8 liegt mit ihrem unteren Ende am Gehäuse 9 eines an sich bekannten Umkehrsystems an. In dieses ist wiederum die Zielmarke 25 integriert. Durch Ein- und Ausschrauben der Spindel 8 wird so die Höhenverstellung der Zielmarke 25 vorgenommen. Der koaxial mit dem Drehknopf 6 angeordnete Drehring 7 hat, wie besonders gut in Fig. 4 zu sehen, eine exzentrisch bezüglich der Drehachse 21 angeordnete innere Ausnehmung 20, in der ein dadurch exzentrisch gelagerter Innenring 12 angeordnet ist. Am Ring 12 fixiert ist wiederum ein Mitnehmerstift 13, welcher in einer Längsnut 14 des Hauptrohres 1 zwangsgeführt ist. Der Mitnehmerstift 13 ist wiederum fix mit der Fokussieroptikfassung 15 verbunden, welche im Inneren des Hauptrohres 1 in den Richtungen 30 parallel zur optischen Achse 2 des Zielfernrohres verschiebbar gelagert ist. Die Fokussieroptikfassung 15 trägt die hier als Einzellinse ausgebildete Fokussieroptik 16.

Durch diese Anordnung ist gewährleistet, dass bei Drehen des Drehrings 7 die Symmetrieachse 31 des Innenrings 12 in eine der Richtungen 30 verschoben wird. Hierdurch ergibt sich zwangsgeführt ein entsprechendes Verschieben des Mitnehmerstiftes 13 innerhalb der Längsnut 14 und damit ein Verschieben der Fokussieroptik 16 innerhalb des Hauptrohres 1 entlang der optischen Achse 2, womit das Zielfernrohr fokussiert werden kann. Außen am Drehring 7 ist im gezeigten Ausführungsbeispiel eine Entfernungsskala 17 angeordnet, die die eingestellte Entfernung anzeigt. Im gezeigten Ausführungsbeispiel ist durch eine entsprechende Länge der Längsnut 14 der maximal mögliche Drehwinkel des Drehrings 7 auf < 180° begrenzt. Der Drehwinkel kann aber auch 360° oder einen beliebigen anderen Winkel betragen. Der Anschlag ist jeweils entsprechend auszubilden. Grundsätzlich ist die Drehwinkelbegrenzung optional.

Sowohl der Drehknopf 6 als auch der Drehring 7 sind über Dichtungen 19 gegen das Gehäuse 11 und damit gegen das Hauptrohr 1 abgedichtet.

Als Aufsatz auf den Drehknopf 6 ist bei diesem Ausführungsbeispiel eine Kappe 18 vorgesehen. Diese kann mit dem Gehäuse 11 verschraubbar sein, um ein unabsichtliches Verstellen des Drehknopfes 6 und damit der Zielmarkenverstelleinrichtung zu verhindern. In einem bevorzugten Ausführungsbeispiel kann aber auch vorgesehen sein, dass die Kappe 18 der Kopplung der Zielmarkenverstelleinrichtung 4 mit der Fokusverstelleinrichtung 3 zur automatischen entfernungsabhängigen Ballistikkorrektur dient. In diesem Fall kann die Kappe 18 in zwei in vertikaler Richtung 24 voneinander beabstandete Endlagen auf dem Drehknopf 6 bewegt werden. In der unteren Endlage greift die außen an der Kappe 18 angebrachte Verzahnung 22 in eine entsprechende Innenverzahnung 23 am Drehring 7 ein. In dieser Stellung sind die Zielmarkenverstelleinrichtung 4 und die Fokusverstelleinrichtung 3 miteinander gekoppelt. In der oberen Endlage der Kappe 18 ist dann vorgesehen, dass die Verzahnung 22 und 23 nicht mehr ineinander greifen, womit die Zielmarkenverstelleinrichtung 4 und Fokusverstelleinrichtung 3 entkoppelt und damit unabhängig voneinander bedienbar sind. Diese Entkoppelung ist zum Beispiel auch zur Grundjustierung bzw. Anpassung des Zielfernrohres an die Waffe sinnvoll. Im gekoppelten Zustand ergibt sich über die Kappe 18 und den Ring 17 eine insgesamt relativ große Angriffsfläche zur manuellen Bedienung und die automatische entfernungsabhängige Ballistikkorrektur.

## Patentansprüche

1. Zielfernrohr mit mindestens einem Hauptrohr und einer Zielmarke mit einer am Hauptrohr angeordneten Zielmarkenverstelleinrichtung zum Justieren der Zielmarke und einer Fokussieroptik mit einer am Hauptrohr angeordneten Fokusverstelleinrichtung zum Fokussieren der Fokussieroptik, **dadurch gekennzeichnet, dass** die Zielmarkenverstelleinrichtung (4, 5) und die Fokusverstelleinrichtung (3) in Form einer integrierten Verstelleinrichtung (26), vorzugsweise in Form eines integrierten Verstellturms, gemeinsam am Hauptrohr (1)angeordnet sind.

2. Zielfernrohr nach Anspruch 1, **dadurch gekennzeichnet, dass** die Zielmarkenverstelleinrichtung (4, 5) und/oder die Fokusverstelleinrichtung (3), gegebenenfalls jeweils, ein, vorzugsweise von Hand betätigbares, dreh- oder schwenkbares Betätigungselement aufweist (aufweisen).

3. Zielfernrohr nach Anspruch 2, **dadurch gekennzeichnet, dass** das Betätigungselement der Zielmarkenverstelleinrichtung (4, 5) im Wesentlichen koaxial zum Betätigungselement der Fokusverstelleinrichtung (3) angeordnet ist.

4. Zielfernrohr nach Anspruch 2 oder 3, **dadurch gekennzeichnet, dass** das Betätigungselement der Zielmarkenverstelleinrichtung (4, 5) und/oder das Betätigungselement der Fokusverstelleinrichtung (3) als Drehknopf (6) und/oder als Drehring (7) ausgebildet sind.

5. Zielfernrohr nach einem der Ansprüche 2 bis 4, **dadurch gekennzeichnet, dass** das Betätigungselement der Zielmarkenverstelleinrichtung (4, 5) als Drehknopf (6) und das Betätigungselement der Fokusverstelleinrichtung (3) als, vorzugsweise den Drehknopf (6) umgebender, Drehring (7) ausgebildet ist.

6. Zielfernrohr nach Anspruch 5, **dadurch gekennzeichnet, dass** die Zielmarkenverstelleinrichtung (4, 5) zur Verstellung der Zielmarke (25) eine durch Drehung axial verschiebbare Spindel (8) aufweist.

7. Zielfernrohr nach Anspruch 5 oder 6, **dadurch gekennzeichnet, dass** die Fokusverstelleinrichtung (3) einen im Drehring (7) exzentrisch gelagerten Innenring (12) zur Übersetzung einer Drehbewegung in eine Linearbewegung aufweist.

8. Zielfernrohr nach einem der Ansprüche 1 bis 6, **dadurch gekennzeichnet, dass** die Zielmarkenverstelleinrichtung (4, 5) zur Höhen- und/oder Seitenverstellung der Zielmarke (25) ausgebildet ist.

9. Zielfernrohr nach einem der Ansprüche 1 bis 8, **dadurch gekennzeichnet, dass** die Zielmarkenverstelleinrichtung (4) und die Fokusverstelleinrichtung (3) zur automatischen Ballistikkorrektur koppelbar sind.

10. Zielfernrohr nach einem der Ansprüche 1 bis 9, **dadurch gekennzeichnet, dass** das Hauptrohr (1) ein zwischen einem Objektivbereich (27) und einem Okularbereich (28) angeordnetes Mittelrohr (29) aufweist und die integrierte Verstelleinrichtung (26) im Bereich des Mittelrohres (29) angeordnet ist.

11. Zielfernrohr nach Anspruch 10, **dadurch gekennzeichnet, dass** der Objektivbereich (27) des Hauptrohres (1) und/oder der Okularbereich (28) des Hauptrohres (1) einen größeren Durchmesser aufweist (aufweisen) als das Mittelrohr (29).

12. Zielfernrohr nach einem der Ansprüche 1 bis 11, **dadurch gekennzeichnet, dass** die integrierte Verstelleinrichtung (26) in Betriebstellung des Zielfernrohres oben auf dem Hauptrohr (1)angeordnet ist.

13. Zielfernrohr nach einem der Ansprüche 1 bis 12, **dadurch gekennzeichnet, dass** die Zielmarke (25) in ein Umkehrsystem des Zielfernrohrs integriert ist.

## Claims

1. A telescopic sight comprising at least one main tube and a reticule with a reticule adjusting device arranged on the main tube for adjusting the reticule and an optical focusing means with a focus adjusting device arranged on the main tube for focusing the optical focusing means, **characterized in that** the reticule adjusting device (4, 5) and the focus adjusting device (3) are arranged in the form of an integrated adjusting device (26), preferably in the form of an integrated adjusting turret, jointly on the main tube.

2. The telescopic sight according to claim 1, **characterized in that** the reticule adjusting device (4, 5) and/or the focus adjusting device (3) has/have optionally in each case a rotatable or pivotable actuating element, preferably being actuatable by hand.

3. The telescopic sight according to claim 2, **characterized in that** the actuating element of the reticule adjusting device (4, 5) is arranged substantially coaxially with the actuating element of the focus adjusting device (3).

4. The telescopic sight according to claim 2 or 3, **characterized in that** the actuating element of the reticule adjusting device (4, 5) and/or the actuating element of the focus adjusting device (3) is/are in the form of a rotary knob (3) and/or a rotary ring (7).

5. The telescopic sight according to one of claims 2 to 4, **characterized in that** the actuating element of the reticule adjusting device (4, 5) is in the form of a rotary knob (6) and the actuating element of the focus adjusting device (3) is in the form of a rotary ring (7), preferably surrounding the rotary knob (6).

6. The telescopic sight according to claim 5, **characterized in that** the reticule adjusting device (4, 5) for adjusting the reticule (25) has a spindle (8) which is axially displaceable by rotation.

7. The telescopic sight according to claim 5 or 6, **characterized in that** the focus adjusting device (3) has an inner ring (12) mounted eccentrically in the rotary ring (7) for converting a rotary movement into a linear movement.

8. The telescopic sight according to one of claims 1 to 6, **characterized in that** the reticule adjusting device (4, 5) is adapted for adjustment of height and/or lateral adjustment of the reticule (25).

9. The telescopic sight according to one of claims 1 to 8, **characterized in that** the reticule adjusting device (4) and the focus adjusting device (3) can be coupled for automatic ballistic correction.

10. The telescopic sight according to one of claims 1 to 9, **characterized in that** the main tube (1) has a central tube (29) arranged between an objective lens region (27) and an eyepiece region (28) and the integrated adjusting device (26) is arranged in the region of the central tube (29),

11. The telescopic sight according to claim 10, **characterized in that** objective lens region (27) of the main tube (1) and/or the eyepiece region (28) of the main tube (1) is/are of a larger diameter than the central tube (29).

12. The telescopic sight according to one of claims 1 to 11, **characterized in that** the integrated adjusting device (26) is arranged on the top on the main tube (1) in the operative position of the telescopic sight.

13. The telescopic sight according to one of claims 1 to 12, **characterized in that** the reticule (25) is integrated into a reversal system of the telescopic sight.

## Revendications

1. Lunette de tir avec au moins un tube principal et un repère de visée avec un équipement de réglage de repère de visée disposé sur le tube principal pour l'ajustement du repère de visée et une optique de focalisation avec un équipement de réglage de mise au point disposé sur le tube principal pour la mise au point de l'optique de focalisation, **caractérisée en ce que** l'équipement de réglage de repère de visée (4, 5) et l'équipement de réglage de mise au point (3) sont disposés en commun sur le tube principal (1) sous forme d'un équipement de réglage (26) intégré, de préférence sous forme d'une tour de réglage intégrée.

2. Lunette de tir selon la revendication 1, **caractérisée en ce que** l'équipement de réglage de repère de visée (4, 5) et/ou l'équipement de réglage de mise au point (3) présente (présentent) éventuellement respectivement un élément d'actionnement rotatif ou pivotant, de préférence pouvant être actionné manuellement.

3. Lunette de tir selon la revendication 2, **caractérisée en ce que** l'élément d'actionnement de l'équipement de réglage de repère de visée (4, 5) est disposé de façon essentiellement coaxiale à l'élément d'actionnement de l'équipement de réglage de mise au point (3).

4. Lunette de tir selon la revendication 2 ou 3, **caractérisée en ce que** l'élément d'actionnement de l'équipement de réglage de repère de visée (4, 5) et/ou l'élément d'actionnement de l'équipement de réglage de mise au point (3) sont constitués en tant que bouton rotatif (6) et/ou en tant qu'anneau rotatif (7).

5. Lunette de tir selon l'une des revendications 2 à 4, **caractérisée en ce que** l'élément d'actionnement de l'équipement de réglage de repère de visée (4, 5) est constitué en tant que bouton rotatif (6), et **en ce que** l'élément d'actionnement de l'équipement de réglage de mise au point (3) est constitué en tant qu'anneau rotatif (7), entourant de préférence le bouton rotatif (6).

6. Lunette de tir selon la revendication 5, **caractérisée en ce que** l'équipement de réglage de repère de visée (4, 5) présente, pour le réglage du repère de visée (25), une broche (8) déplaçable axialement par rotation.

7. Lunette de tir selon la revendication 5 ou 6, **caractérisée en ce que** l'équipement de réglage de mise au point (3) présente un anneau intérieur (12), supporté de façon excentrée dans l'anneau rotatif (7), pour la conversion d'un mouvement rotatif en un mouvement linéaire.

8. Lunette de tir selon l'une des revendications 1 à 6, **caractérisée en ce que** l'équipement de réglage de repère de visée (4, 5) est constitué pour le réglage en hauteur et/ou latéral du repère de visée (25).

9. Lunette de tir selon l'une des revendications 1 à 8, **caractérisée en ce que** l'équipement de réglage de repère de visée (4) et l'équipement de réglage de mise au point (3) peuvent être accouplés pour la correction balistique automatique.

10. Lunette de tir selon l'une des revendications 1 à 9, **caractérisée en ce que** le tube principal (1) présente un tube médian (29) disposé entre une zone d'objectif (27) et une zone d'oculaire (28), et **en ce que** l'équipement de réglage (26) intégré est disposé dans la zone du tube médian (29).

11. Lunette de tir selon la revendication 10, **caractérisée en ce que** la zone d'objectif (27) du tube principal (1) et/ou la zone d'oculaire (28) du tube principal (1) présente (présentent) un diamètre plus grand que le tube médian (29).

12. Lunette de tir selon l'une des revendications 1 à 11, **caractérisée en ce que** l'équipement de réglage (26) intégré est, dans la position de fonctionnement de la lunette de tir, disposé en haut sur le tube principal (1),

13. Lunette de tir selon l'une des revendications 1 à 12, **caractérisée en ce que** le repère de visée (25) est intégré dans un système réversible de la lunette de tir.
